# EUROPÄISCHE PATENTSCHRIFT

(11) **EP 0 585 537 B1**
(45) Veröffentlichungstag und Bekanntmachung des Hinweises auf die Patenterteilung: **25.09.1996**
(21) Anmeldenummer: 93108410.7
(22) Anmeldetag: 25.05.1993
(51) Int. Cl.: E02D 5/80

(54) **Korrosionsgeschütztes Tragelement für einen Erd- oder Felsanker, einen Druckpfahl oder dergleichen**
Supporting element protected against corrosion for an earth or rock anchor, pressure pile or the like
Elément de support protégé contre la corrosion pour une ancre de sol ou de roche, pieu comprimé ou similaire

(30) Priorität: 20.08.1992 CH 2589/92
(43) Veröffentlichungstag der Anmeldung: 09.03.1994
(73) Patentinhaber: DYCKERHOFF & WIDMANN AG, D-81902 München (DE)
(72) Erfinder:
(74) Vertreter: Patentanwälte Möll und Bitterich

(56) Entgegenhaltungen:
- CH-A- 521 487
- DE-A- 1 759 561
- DE-A- 2 557 978
- FR-A- 2 444 756
- GB-A- 1 227 993
- GB-A- 1 451 452

## Beschreibung

Die Erfindung betrifft ein korrosionsgeschütztes Tragelement für einen Erd- oder Felsanker, einen Druckpfahl oder dergleichen gemäß dem Oberbegriff des Patentanspruchs 1.

In den Untergrund hineinreichende Bauglieder, wie im wesentlichen durch Zugkräfte beanspruchte Erd- und Felsanker, oder durch Druckkräfte beanspruchte Druckpfähle werden eingesetzt, um Lasten, z.B. aus Bauwerken, in tiefere Bodenschichten einzuleiten. Demzufolge weisen solche Bauglieder im Verlauf ihrer Länge zumindest einen Bereich auf, in dem die darin wirkenden Zug- oder Druckkräfte aus dem jeweiligen Tragglied in den Untergrund übertragen werden. Bei Zugankern ist dies in der Tiefe des Bohrloches die sogenannte Verankerungslänge Lᵥ; an diese schließt sich zur Luftseite hin der Bereich der freien Stahllänge L_{F} an, in dem das Zugglied frei dehnbar ist. Bei Druckpfählen erfolgt die Übertragung der Druckkräfte praktisch entlang der gesamten Länge des Druckglieds. Zur Übertragung dieser Kräfte wird das Tragglied üblicherweise in dem betreffenden Bereich unmittelbar in Verbund mit einem das Bohrloch im übrigen ausfüllenden erhärtenden Material, z.B. Zementmörtel, gebracht, das die Verbindung zur Bohrlochwandung und somit zum Untergrund gewährleistet.

Bei Baugliedern dieser Art, die nicht nur temporär, wie z.B. zur vorübergehenden Sicherung einer Baugrubenumschließung, sondern auf Dauer eingesetzt werden, spielt der Korrosionsschutz eines aus Stahl bestehenden Tragglieds eine ausschlaggebende Rolle. Die Hauptursache der Korrosion von Traggliedern aus Stahl ist neben dem Zutritt von Wasser und darin gelöstem Sauerstoff an die Stahloberfläche und etwa auftretenden Streuströmen die Bildung von Makroelementen. Die wichtigste Korrosionsschutzmaßnahme besteht demzufolge in einer das Stahltragglied auf seine gesamte Länge umschließenden korrosionssicheren Umhüllung in Form einer Verrohrung aus Kunststoff, die einen großen Diffusions- und elektrischen Durchgangswiderstand aufweist. Neben dieser Verrohrung als erste Barriere, die auch die elektrische Trennung zwischen Stahltragglied und Baugrund gewährleistet und damit die Überprüfbarkeit dieser Korrosionsschutzmaßnahme mittels einer elektrischen Widerstandsmessung ermöglicht, entsteht durch die Verpressung mit Zementmörtel innerhalb und außerhalb der Verrohrung ein alkalisches Milieu als zweite Barriere gegen Korrosion.

Bei einem bekannten Verpreßanker für bleibende Verankerungen besteht die Verrohrung im Bereich der Verankerungslänge Lᵥ aus einem gewellten Kunststoffrohr und im Bereich der freien Stahllänge LF aus einem glatten Kunststoffrohr, die an der Verbindungsstelle zum Beispiel durch Verschweißen gestoßen sind (CH-PS 521 487). Es ist auch bekannt, über ein durchgehendes geripptes Hüllrohr aus Kunststoff zur Erhaltung der Längsbeweglichkeit des Tragglieds in dem Bereich der freien Stahl länge LF noch ein Kunststoffrohr mit glatter Oberfläche anzuordnen (DE-PS 17 59 561). In jedem Fall hat die Rippung des Hüllrohres im Bereich der Verankerungslänge Lᵥ den Zweck, die übertragung der Kräfte von dem Tragglied über den Verpreßkörper in den Baugrund über die durch die Verrohrung gebildete Diskontinuität hinweg zu gewährleisten. Dies gilt analog auch für Druckpfähle (DE-Firmenschrift "DYWIDAG GEWI-Pfahl", DYWIDAG-SYSTEMS INTERNATIONAL GmbH, D - 8000 München, 1987).

Abgesehen davon, daß ein Stoß von Hüllrohren am übergang von der freien Stahllänge LF zur Verankerungslänge Lᵥ eine Schwachstelle darstellt, haben sich in der bisherigen Praxis die verfügbaren gerippten Kunststoffrohre infolge ihrer herstellungsbedingt gegenüber glattwandigen Rohren geringeren Wanddicke als anfällig auf mechanische Verletzungen erwiesen, insbesondere beim Einbringen des Ankerelements in das Bohrloch. Die Beanspruchungen durch den Druck beim Verpressen mit Verpreßmaterial und die Dehnungen bzw. Verschiebungen beim Spannen von Zugankern wirken sich oft ebenfalls nachteilig auf die Dichtigkeit des Hüllrohrs und seinen elektrischen Durchgangswiderstand aus.

Der Erfindung liegt deshalb die Aufgabe zugrunde, bei einem Tragelement der eingangs angegebenen Art eine Möglichkeit zu schaffen, um ohne Beeinträchtigung der Kraftübertragung vom Tragglied auf den Untergrund unter Berücksichtigung der durch die Verrohrung gegebenen Diskontinuität eine Möglichkeit zu schaffen, um den Korrosionsschutz auch und vor allem in dem Bereich der Kraftübertragung auf lange Sicht und mit Sicherheit zu gewährleisten.

Gemäß der Erfindung wird diese Aufgabe durch die im kennzeichnenden Teil des Patentanspruchs 1 angegebenen Merkmale gelöst.

Vorteilhafte Weiterbildungen ergeben sich aus den Unteransprüchen.

Der Erfindung liegt die Erkenntnis zugrunde, daß es dann möglich ist, ein glattwandiges, entsprechend dickes und deshalb wenig verletzungsgefährdetes Kunststoffrohr, wie es üblicherweise im Bereich der freien Stahllänge L_{F} angeordnet ist, auch im Kraftübertragungsbereich vorzusehen, wenn dort an bestimmten Stellen diesem ein von dem ursprünglichen, meist einem Kreisquerschnitt, abweichender Querschnitt mit in Abständen voneinander unterschiedlicher Querausdehnung gegeben wird, der beim Auftreten von Längskräften zu einem Verkeilen des verformten Tragglieds in dem das Bohrloch ausfüllenden erhärtenden Material und so zu einer zuverlässigen Kraftübertragung auf den Verpreßkörper führt. Die Abstände der verformten Stellen voneinander sowie Art und Ausmaß der Verformungen werden in Abhängigkeit von der Qualität des Bodens und der pro Längeneinheit abzugebenden Last bestimmt. Die Verformungen können auf einfache Weise nach dem Zusammenbau des Tragelements durch Anwendung von Querdruck auf das Hüllrohr erfolgen, was z.B. bei einem ursprünglich kreisförmigen Querschnitt an den betreffenden Stellen zu einem etwa ovalen Querschnitt führt. Bei der nachträglichen Verformung bietet das innenliegende Tragglied selbst eine innere Begrenzung für das Ausmaß der Verformung.

Da Kunststoffrohre beim Aufbringen äußerer Kräfte Rückstellkräfte entwickeln, welche das Bestreben haben, eingetragene Verformungen rückgängig zu machen, muß sichergestellt werden, daß diese Verformungen zumindest so lange bestehen bleiben, bis das erhärtende Material zur Bildung des Verpreßkörpers eingebracht und erhärtet ist. Dies geschieht gemäß der Erfindung dadurch, daß zumindest an den Stellen, an denen Verformungen anzubringen sind, plastisch dauerhaft verformbare Bauteile vorgesehen sind, die zugleich mit dem Kunststoffrohr verformt werden und kraft ihrer Materialeigenschaft nicht nur selbst die durch die Verformung erzeugte Form beibehalten, sondern auch das Kunststoffrohr davon abhalten, seine ursprüngliche Querschnittsform wieder einzunehmen.

Dies können entweder innerhalb des Kunststoffrohres durchgehend angeordnete Bauteile sein, wie z.B. eine Wendel aus Stahldraht oder Bandstahl, die sogar auch in die Rohrwandung eingebettet sein kann, auch ein mit Profilierungen versehenes Metallrohr, oder außerhalb des Kunststoffrohres lediglich an den zu verformenden Stellen angeordnete Ringe aus Stahl, die zusammen mit dem Kunststoffrohr verformt werden. Innerhalb des Kunststoffrohres angeordnete Bauteile haben den Vorteil, daß die Außenfläche des Kunststoffrohres glatt, also ohne Unstetigkeitsstellen bleibt, so daß das Tragelement leicht in ein Bohrloch eingeführt werden kann. Bei innerhalb des Kunststoffrohres angeordneten Bauteilen muß sichergestellt werden, daß der verbleibende Hohlraum vollständig mit erhärtendem Material ausgefüllt werden kann. Dies ist bei einer Wendel ohne weiteres gegeben; bei einem durchgehenden Metallrohr kann dies durch eine Profilierung und Durchbrechungen in der Rohrwand erreicht werden. Innerhalb des Kunststoffrohres angeordnete Bauteile haben weiterhin den Vorteil, daß jederzeit ein vorgegebener Abstand zwischen dem Tragglied und der Rohrwandung eingehalten wird.

Die Erfindung wird nachstehend anhand der Zeichnungen näher erläutert. Es zeigt
- Fig. 1: schematisch einen Erdanker und
- Fig. 2: einen Druckpfahl jeweils mit einem gemäß der Erfindung ausgebildeten Tragelement,
- Fig. 3: einen teilweisen Längsschnitt durch ein Zugelement gemäß der Erfindung,
- Fig. 4a - c: jeweils Schnitte entlang der Linien a-a, b-b und c-c in Fig. 3 sowie die
- Fig. 5a - c bis 7a - c: andere Ausführungsformen eines erfindungsgemäßen Tragglieds jeweils in Längsschnitt, Querschnitt und im verformten Zustand.

In den Fig. 1 und 2 sind schematisch die wesentlichen Einsatzgebiete eines erfindungsgemäßen Tragelements angedeutet, nämlich in Fig. 1 ein Erd- oder Felsanker und in Fig. 2 ein Druckpfahl.

Fig. 1 zeigt einen Längsschnitt durch einen Erdanker mit einem Tragelement 1, das in ein Bohrloch 2 eingesetzt ist. Das Tragelement 1 besteht aus einem Tragglied, in diesem Falle einem Stahlzugglied 3, das ein einzelner Stahlstab oder auch ein Bündel aus Stahldrähten oder Stahldrahtlitzen sein kann und das auf seine gesamte Länge L von einem Hüllrohr 4 aus Kunststoff umgeben ist. Das Hüllrohr 4 ist über den Bereich der Verankerungslänge Lᵥ mit Verformungen unterschiedlicher Querausdehnung, teils in Form von Einsenkungen 6, teils in Form von Erhebungen 7 versehen, die hier nur schematisch angedeutet sind; über den sich luftseitig an den Verankerungsbereich Lᵥ anschließenden Bereich der freien Stahllänge L_{F} hat das Hüllrohr 4 gleichförmigen, insbesondere kreisrunden Querschnitt. Der zwischen dem Stahlzugglied 3 und dem Hüllrohr 4 verbliebene Hohlraum ist durch ein erhärtendes Material 5, z.B. Zementmörtel, ausgefüllt. Die Injektion des Hohlraumes zwischen Stahlzugglied 3 und dem Hüllrohr 4 kann vor oder nach dem Einsetzen des Tragelements 1 in das Bohrloch 2 erfolgen. Der im Bohrloch 2 dann noch verbliebene Hohlraum wird nachträglich mit erhärtendem Material 8, insbesondere Zementmörtel, ausgefüllt, das nach dem Erhärten die über das Tragelement 1 eingetragenen Lasten auf den umgebenden Boden 9 überträgt.

In entsprechender Weise ist der in Fig. 2 schematisch dargestellte Druckpfahl ausgebildet. Auch hier ist ein Tragelement 11 in ein Bohrloch 12 eingesetzt. Bei diesem Tragelement 11 besteht das Tragglied aus einem Stahldruckglied 13, z.B. einem gerippten Bewehrungsstab, und ist auf seine ganze Länge L von einem Hüllrohr 14 umgeben. Da das Tragelement 11 entsprechend seiner Funktion als Druckglied über seine gesamte Länge L Kraft auf den umgebenden Boden abgibt, ist das Hüllrohr 14 ebenfalls über seine gesamte Länge mit Verformungen unterschiedlicher Querausdehnung versehen, die auch hier wieder schematisch als Einsenkungen 16 und Erhebungen 17 angedeutet sind. Der Hohlraum zwischen dem Stahldruckglied 13 und dem Hüllrohr 14 ist von erhärtendem Material 15 ausgefüllt. Auch hier ist der nach dem Einsetzen des Tragelements 11 in das Bohrloch 12 verbliebene Hohlraum mit erhärtendem Material 18, insbesondere Zementmörtel, verpreßt, der nach dem Erhärten die eingetragenen Lasten durch Pfahlfußkräfte und Wandreibung auf den umgebenden Boden 19 abgibt.

Bei der in den Fig. 3 und 4 im Ausschnitt und in größerem Maßstab dargestellten Ausführungsform eines Erdankers gemäß Fig. 1 besteht das Stahlzugglied 3 aus einem Bündel von Stahldrahtlitzen 20, die im Bereich der freien Stahllänge zum Erhalt der Längsbeweglichkeit in eigenen Umhüllungen 21 geführt sind.

Während das das Stahlzugglied 3 umgebende Kunststoffrohr 4 im Bereich der freien Stahllänge L_{F} noch den ursprünglichen kreisförmigen Querschnitt hat (Fig. 4a), ist dieser im Bereich der Verankerungslänge Lᵥ an mehreren Stellen 6 bzw. 7 in - gleichen - Abständen a voneinander zu einem ovalen Querschnitt verformt (Fig. 4b bzw. 4c). Die Verformung muß groß genug sein, um eine sichere Verankerung des Tragelements 1 in dem - nicht dargestellten - Verpreßkörper zu gewährleisten; sie ist vorzugsweise so vorzunehmen, daß der geringere Durchmesser etwa 80 bis 90 % des ursprünglichen kreisförmigen Durchmessers beträgt.

Wie vor allem die Fig. 4b und 4c zeigen, ist die Anordnung so getroffen, daß an aufeinanderfolgenden Stellen die - gleiche - Querschnittsform jeweils um 90 Grad gegeneinander verschwenkt ist. Die Verschwenkung könnte auch um andere Winkelbeträge erfolgen, beispielsweise an jeweils drei aufeinanderfolgenden Stellen um jeweils 60 Grad.

Die Abstände a der Verformungsstellen voneinander können auch unterschiedlich groß sein; sie können, wie auch die Querausdehnung der Verformungen, der Größe der zu übertragenden Kräfte angepaßt werden.

Zur Fixierung der durch Anwendung von Querdruck erreichten Verformungen ist bei diesem Ausführungsbeispiel im Inneren des Kunststoffrohres 4 eine Wendel 22 aus Stahldraht angeordnet. In analoger Weise könnte die Wendel auch aus Bandstahl bestehen. Die einzelnen Windungen der Wendel 22 verformen sich unter der Einwirkung äußeren Querdrucks in gleicher Weise wie das Kunststoffrohr 4, hindern aber durch ihre plastische bleibende Verformung das Kunststoffrohr 4 daran, infolge seiner elastischen Rückstellkräfte in die ursprünglich kreisförmige Lage zurückzukehren. Die Wendel 22 sichert zugleich den aus Gründen der Betonmindestüberdeckung wichtigen Abstand d zwischen dem Stahlzugglied 3.1 und der Innenwand des Kunststoffrohres 4 und hindert nach dem Prinzip einer umschnürenden Bewehrung das im Inneren des Kunststoffrohres 4 angeordnete erhärtete Material am Längsaufreißen unter der Wirkung der Zugkraft des Ankers.

In den Fig. 5a - c bis 7a - c sind weitere Ausführungsformen der Bauteile angedeutet, die zur Fixierung der Verformungen des Kunststoffrohres herangezogen werden können. Dabei zeigen die linken Darstellungen, die Fig. 5a bis 7a, jeweils einen Längsschnitt, die mittleren Darstellungen, die Fig. 5b bis 7b, jeweils einen Querschnitt des Tragelements in unverformtem und die rechten Darstellungen, die Fig. 5c bis 7c, jeweils einen Querschnitt des Tragelements in verformtem Zustand.

Bei dem Ausführungsbeispiel gemäß Fig. 5a - c mit einem gerippten Bewehrungsstab 23 als Stahlzugglied 3 ist innerhalb des Kunststoffrohres 4 ein durchgehendes, mit Profilierungen 25 und Durchbrechungen 26 versehenes Blechrohr 24 angeordnet. Hier kann beispielsweise ein an sich bekanntes gewickeltes Ripprohr Verwendung finden, dessen Rippen in ähnlicher Weise wie die Wendel 22 einen Mindestabstand d zur Innenwand des Kunststoffrohres 4 sichert. Das innere Blechrohr 24 muß die Durchbrechungen 26 aufweisen, damit das erhärtende Material auch in den Raum zwischen dem Blechrohr 24 und der Innenwand des Kunststoffrohrs 4 eintreten und diesen ausfüllen kann.

Bei dem Ausführungsbeispiel gemäß Fig. 6a - c, bei dem das Stahlzugglied 3 wieder aus einem Bündel von Stahldrahtlitzen 20 besteht, sind zur Fixierung der durch Anwendung von Querdruck erzeugten Verformungen jeweils an den Stellen, an denen Verformungen vorgenommen werden sollen, Stahlringe 27 auf das Kunststoffrohr 4 aufgeschoben. Die Stahlringe 27 müssen so dimensioniert sein, daß sie sich durch Querdruck verformen lassen, und die so erhaltene Form gegen die Rückstellkräfte des Kunststoffrohres 4 beibehalten. Gute Erfahrungen wurden mit Ringen gemacht, deren Dicke etwa 4 bis 8 % und deren Breite etwa 35 bis 40 % ihres Durchmessers betragen.

Schließlich ist in Fig. 7a - c noch ein Ausführungsbeispiel, wiederum mit einem Bewehrungsstab 23 als Stahlzugglied 3, dargestellt, bei dem in die Wandung des Kunststoffrohres 4 eine Wendel 28 eingearbeitet ist. Dies hat den Vorteil einer glatten Innenwand des Hüllrohrs 4; allerdings muß darauf geachtet werden, daß bei den nachträglich aufzubringenden Verformungen ein ausreichender Abstand zwischen der Innenwand des Hüllrohrs 4 und dem Stahlzugglied 3 eingehalten wird, der dessen ausreichende überdeckung mit dem den verbliebenen Hohlraum ausfüllenden Zementmörtel sicherstellt.

## Patentansprüche

1. Korrosionsgeschütztes Tragelement (1, 11) für einen Erd- oder Felsanker, einen Druckpfahl oder dergleichen, mit einem aus einem oder mehreren Einzelelementen bestehenden Tragglied (3, 13), das zum Korrosionsschutz über seine gesamte Länge von einer rohrförmigen Umhüllung aus Kunststoff umgeben und bei dem der Hohlraum zwischen dem Tragglied (3, 13) und der Umhüllung von einem erhärtenden Material (5, 15), z.B. Zementmörtel, ausgefüllt ist, wobei das Tragelement in ein Bohrloch (2, 12) eingesetzt und das Tragglied (3, 13) über einen sich über zumindest einen Teil seiner Länge erstreckenden Kraftübertragungsbereich durch Ausfüllen des Bohrlochs (2, 12) mit erhärtendem Material (8, 18), z.B. Zementmörtel, in kraftübertragende Verbindung mit dem Untergrund (9, 19) gebracht werden kann,
dadurch gekennzeichnet,
daß die sich über die gesamte Länge des Tragglieds (3, 13) erstreckende rohrförmige Umhüllung (4) aus einem glattwandigen Hüllrohr (4) mit einem über seine gesamte Länge gleichen Querschnitt besteht,
daß zumindest in den Bereichen der übertragung der Kräfte aus dem Tragglied (3, 13) in den Untergrund der ursprünglich gleichförmige Querschnitt des Hüllrohrs (4) an voneinander beabstandeten Stellen (6, 7) zu abweichenden Querschnitten mit unterschiedlicher Querausdehnung verformt ist und
daß zur Fixierung der Verformungen (6, 7) zumindest an den zu verformenden Stellen plastisch dauerhaft verformbare Bauteile vorgesehen sind, die sich über den Umfang des Hüllrohrs (4) in formschlüssiger Verbindung mit diesem befinden und zusammen mit diesem verformbar sind.

2. Tragelement nach Anspruch 1, dadurch gekennzeichnet, daß die Verformungen (6, 7) in regelmäßigen Abständen (a) voneinander angeordnet sind.

3. Tragelement nach Anspruch 1 oder 2, dadurch gekennzeichnet, daß die Verformungen (6, 7) in Bereichen höherer Kraftübertragung in engeren Abständen voneinander angeordnet sind als in Bereichen geringerer Kraftübertragung.

4. Tragelement nach einem der Ansprüche 1 bis 3, dadurch gekennzeichnet, daß der ursprünglich kreisförmige Querschnitt des Hüllrohrs (4) zu einem etwa ovalen Querschnitt verformt ist.

5. Tragelement nach einem der Ansprüche 1 bis 4, dadurch gekennzeichnet, daß der geringere Durchmesser des ovalen Querschnitts etwa 80 bis 90 % des Durchmessers des ursprünglich kreisförmigen Querschnitts ist.

6. Tragelement nach einem der Ansprüche 1 bis 5, dadurch gekennzeichnet, daß die Verformungen (6, 7) an aufeinanderfolgenden Stellen um jeweils 90 Grad um die Längsachse des Tragelements gegeneinander verschwenkt sind.

7. Tragelement nach einem der Ansprüche 1 bis 5, dadurch gekennzeichnet, daß die Verformungen (6, 7) an aufeinanderfolgenden Stellen fortlaufend um jeweils 60 Grad um die Längsachse des Tragelements gegeneinander verschwenkt sind.

8. Tragelement nach einem der Ansprüche 1 bis 7, dadurch gekennzeichnet, daß als plastisch verformbares Bauteil eine sich zumindest über die Länge des Kraftübertragungsbereichs erstreckende Wendel (22) aus Stahldraht vorgesehen ist.

9. Tragelement nach Anspruch 8, dadurch gekennzeichnet, daß die Wendel (22) innerhalb des Hüllrohrs (4) angeordnet ist.

10. Tragelement nach einem der Ansprüche 1 bis 7, dadurch gekennzeichnet, daß als plastisch verformbares Bauteil innerhalb des Hüllrohrs (4) ein sich zumindest über die Länge des Kraftübertragungsbereichs erstreckendes inneres Hüllrohr (24) aus Metall vorgesehen ist, das durch Profilierungen (25) an seiner Oberfläche im Abstand von der Innenwand des äußeren Hüllrohrs (4) gehalten ist und dessen Wandung Durchbrechungen (26) aufweist.

11. Tragelement nach einem der Ansprüche 1 bis 7, dadurch gekennzeichnet, daß als plastisch verformbare Bauteile über das Hüllrohr geschobene Ringe (27) aus Stahl vorgesehen sind.

12. Tragelement nach Anspruch 11, dadurch gekennzeichnet, daß die Ringe (27) eine Dicke von etwa 4 bis 8 % und eine Breite von etwa 35 bis 50 % ihres Durchmessers aufweisen.

## Claims

1. Load-bearing element (1, 11) which is protected against corrosion for a ground or rock anchor, a bearing pile or similar, with a load-bearing member (3, 13) which consists of one or more individual element(s) and is surrounded over its entire length by a plastic tubular casing for protection against corrosion, the hollow space between the load-bearing member (3, 13) and the casing being filled with a hardening material, (5, 15), e.g. cement mortar, wherein the load-bearing element can be inserted in a drilled hole (2, 12), and the load-bearing member (3, 13) can be connected to the subsoil (9, 19) so as to transmit forces via a force-transmitting region, which extends over at least a part of its length, by filling the drilled hole (2, 12) with hardening material (8, 18), e.g. cement mortar,
characterised in that the tubular casing (4) extending over the entire length of the load-bearing member (3, 13) consists of a smooth-walled encasing tube (4) of a cross section which is uniform over its entire length, that the originally uniform cross section of the encasing tube (4) is deformed at spaced locations (6, 7) into varying cross sections with different transverse extents, at least in the regions in which the forces are transmitted from the load-bearing member (3, 13) into the subsoil, and that construction members which can undergo permanent plastic deformation are provided at least at the locations which are to be deformed in order to fix the deformations (6, 7), which members are positively connected to the encasing tube (4) over the circumference of the latter and can be deformed with it.

2. Load-bearing element according to claim 1, characterised in that the deformations (6, 7) are disposed at regular spacings (a) from one another.

3. Load-bearing element according to claim 1 or 2, characterised in that the spacings between the deformations (6, 7) are smaller in regions where the transmission of forces is greater than in regions where the transmission of forces is not so great.

4. Load-bearing element according to one of claims 1 to 3, characterised in that the originally circular cross section of the encasing tube (4) is deformed into an approximately oval cross section.

5. Load-bearing element according to one of claims 1 to 4, characterised in that the minor diameter of the oval cross section is approximately 80 to 90% of the diameter of the originally circular cross section.

6. Load-bearing element according to one of claims 1 to 5, characterised in that the deformations (6, 7) are turned through 90 degrees with respect to one another about the longitudinal axis of the load-bearing element at successive locations.

7. Load-bearing element according to one of claims 1 to 5, characterised in that the deformations (6, 7) are consecutively turned through 60 degrees with respect to one another about the longitudinal axis of the load-bearing element at successive locations.

8. Load-bearing element according to one of claims 1 to 7, characterised in that a steel wire helix (22) which extends at least over the length of the force-transmitting region is provided as the plastically deformable construction member.

9. Load-bearing element according to claim 8, characterised in that the helix (22) is disposed inside the encasing tube (4).

10. Load-bearing element according to one of claims 1 to 7, characterised in that an inner metal encasing tube (24) which extends at least over the length of the force-transmitting region is provided as the plastically deformable construction member inside the encasing tube (4), which tube (24) is held at a spacing from the inner wall of the outer encasing tube (4) by profiles (25) at its surface and the wall of which has apertures (26).

11. Load-bearing element according to one of claims 1 to 7, characterised in that steel rings (27) which are pushed over the encasing tube are provided as plastically deformable construction members.

12. Load-bearing element according to claim 11, characterised in that the rings (27) are of a thickness which is approximately 4 to 8% of their diameter and a width which is approximately 35 to 50% of their diameter.

## Revendications

1. Elément porteur (1, 11) protégé contre la corrosion pour un tirant d'ancrage ou de roche, un pieu battu ou analogue, avec un organe porteur (3, 13) qui est constitué de plusieurs éléments individuels et qui, aux fins de protection contre la corrosion, est entouré sur toute sa longueur d'une enveloppe tubulaire en matière plastique, et dans lequel l'espace creux entre l'organe porteur (3, 13) et l'enveloppe est rempli d'un matériau durcissant (5, 15), par exemple de mortier au ciment, l'élément porteur étant introduit dans un trou foré (2, 12) et l'organe porteur (3, 13) pouvant, au moyen d'une région de transmission de force s'étendant sur au moins une partie de sa longueur et en remplissant le trou foré (2, 12) de matériau durcissant (8, 18), par exemple de mortier au ciment, être amené en liaison de transmission de force avec le sol (9, 19),
**caractérisé** en ce que l'enveloppe tubulaire (4), qui s'étend sur toute la longueur de l'organe porteur (3, 13), est constituée d'un tube d'enveloppe (4) à paroi lisse de section identique sur toute sa longueur,
en ce que, au moins dans les régions de transmission des forces de l'organe porteur (3, 13) dans le sol, la section initialement uniforme du tube d'enveloppe (4) est, en des endroits mutuellement distants (6, 7), déformée en des sections divergentes d'étendues transversales différentes,
et en ce que, afin de fixer les déformations (6, 7), des pièces à déformation plastique durable sont prévues au moins aux endroits à déformer, pièces qui se trouvent sur la circonférence du tube d'enveloppe (4) en assemblage positif avec ce dernier, et qui peuvent être déformées conjointement avec lui.

2. Elément porteur selon la revendication 1, **caractérisé** en ce que les déformations (6, 7) sont disposées à intervalles réguliers (a) les unes des autres.

3. Elément porteur selon la revendication 1 ou 2, **caractérisé** en ce que les déformations (6, 7) sont disposées à de plus petites distances les unes des autres dans les régions de plus forte transmission de force que dans les régions de plus faible transmission de force.

4. Elément porteur selon l'une quelconque des revendications 1 à 3, **caractérisé** en ce que la section initialement circulaire du tube d'enveloppe (4) est déformée en une section approximativement ovale.

5. Elément porteur selon l'une quelconque des revendications 1 à 4, **caractérisé** en ce que le diamètre réduit de la section ovale est égal à environ 80 à 90 % du diamètre de la section initialement circulaire.

6. Elément porteur selon l'une quelconque des revendications 1 à 5, **caractérisé** en ce que les déformations (6, 7) en des endroits consécutifs sont pivotées chaque fois de 90 degrés l'une par rapport à l'autre autour de l'axe longitudinal de l'élément porteur.

7. Elément porteur selon l'une quelconque des revendications 1 à 5, **caractérisé** en ce que les déformations (6, 7) en des endroits consécutifs sont continûment pivotées chaque fois de 60 degrés l'une par rapport à l'autre autour de l'axe longitudinal de l'élément porteur.

8. Elément porteur selon l'une quelconque des revendications 1 à 7, **caractérisé** en ce qu'est prévue, comme pièce plastiquement déformable, une hélice (22) de fil d'acier s'étendant au moins sur la longueur de la région de transmission de force.

9. Elément porteur selon la revendication 8, **caractérisé** en ce que l'hélice (22) est disposée à l'intérieur du tube d'enveloppe (4).

10. Elément porteur selon l'une quelconque des revendications 1 à 7, **caractérisé** en ce qu'est prévu, comme pièce plastiquement déformable à l'intérieur du tube d'enveloppe (4), un tube d'enveloppe (24) en métal s'étendant au moins sur la longueur de la région de transmission de force, tube qui est maintenu à distance de la paroi intérieure du tube d'enveloppe extérieur (4) par des profilages (25) sur sa surface et dont la paroi présente des découpures (26).

11. Elément porteur selon l'une quelconque des revendications 1 à 7, **caractérisé** en ce que sont prévues, comme pièces plastiquement déformables, des bagues (27) en acier enfilées sur le tube d'enveloppe.

12. Elément porteur selon la revendication 11, **caractérisé** en ce que les bagues (27) présentent une épaisseur égale à environ 4 à 8 % et une largeur égale à environ 35 à 50 % de leur diamètre.
